# EUROPÄISCHE PATENTSCHRIFT

(11) **EP 2 412 538 B1**
(45) Veröffentlichungstag und Bekanntmachung des Hinweises auf die Patenterteilung: **11.03.2015**
(21) Anmeldenummer: 11174616.0
(22) Anmeldetag: 20.07.2011
(51) Int. Cl.: B42C 1/10, B65H 5/30, B65H 39/055, B65H 39/075, B41F 13/68, B42C 19/06

(54) **Verfahren und Vorrichtung zum Einführen zumindest einer Beilage in mehrblättrige Druckprodukte**
Method and device for inserting at least one insert in multi-sheet printed products
Procédé et dispositif d'introduction d'au moins un supplément dans des produits d'impression multi-feuillets

(30) Priorität: 30.07.2010 CH 12602010
(43) Veröffentlichungstag der Anmeldung: 01.02.2012
(73) Patentinhaber: Müller Martini Holding AG, 6052 Hergiswil (CH)
(72) Erfinder: Silberbauer, Günther, 4813 Uerkheim (CH); Boos, Konrad, 9507 Stettfurt (CH)

(56) Entgegenhaltungen:
- EP-A1- 0 080 185
- US-A- 2 698 174
- US-A- 3 722 877
- US-B1- 6 283 466

## Beschreibung

Die Erfindung betrifft ein Verfahren zum Einführen von Beilagen in mehrblättrige Druckprodukte, nach dem Oberbegriff des Anspruchs 1 und eine Vorrichtung zum Einführen von Beilagen in mehrblättrige Druckprodukte, nach dem Oberbegriff des Anspruchs 13.

Zur Erhöhung des Gebrauchswertes von am Rücken gebundenen Druckprodukten wie Bücher, Broschuren, Kataloge, Zeitschriften oder ähnliche Produkte, ist es üblich, solchen Druckprodukten lose Beilagen zuzuführen. Unter Beilagen sind dabei flächige Gegenstände zu verstehen, beispielsweise CDs/DVDs, Einzelblätter, Druckbogen, dünne Hefte, Antwortkarten, flache Beutel oder Warenmuster, die lose zwischen zwei benachbarte Seiten des Druckerzeugnisses eingefügt werden.

Die EP 0577964 A1 offenbart ein Verfahren und eine Vorrichtung zum Einführen von Beilagen zwischen die Blätter von Druckprodukten, wobei zur Trennung der Blätter ein Gasstrom verwendet wird, wobei der beim Auftreffen auf der Stirnfläche entstehende Staudruck die Blätter auffächern und voneinander trennen soll. Danach kann zwar eine Beilage zwischen die durch den Luftstrom getrennten Seiten eingeführt werden. Es ist jedoch ist keine seitengenaue Trennung der Druckprodukte und damit keine seitengenaue Zuführung der Beilage möglich.

Die EP 1559573 A1 offenbart ein Verfahren, bei dem die Beilagen auf vorbestimmte, liegend transportierte Druckprodukte aufgelegt werden, die anschliessend zu einem losen Buchblock gestapelt werden. Damit lassen sich die Beilagen zwar reproduzierbar und seitengenau zuführen, können jedoch beim anschließenden Binden ungewollt in die Druckprodukte eingebunden werden. Um dies zu verhindern, müssen die Beilagen mit zusätzlichem Aufwand innerhalb der Fläche des Druckprodukts so positioniert und gesichert werden, dass sie außerhalb des Bereichs der Bindung liegen.

In einem weiteren bekannten Verfahren werden bei der Fertigung von Druckprodukten zuerst Druckbogen und/oder bedruckte Einzelblätter in einer Zusammentragmaschine zu losen Buchblocks zusammengetragen und anschließend an ihrem Rücken mittels Klebebindung, Draht- oder Fadenheftung gebunden. Üblicherweise wird das Druckprodukt mit einem Umschlag versehen, welcher anschließend mit dem Buchblock verbunden wird. Die auf diese Weise roh gebundenen Buchblocks werden an ihrer offenen Seite, am Kopf und Fuß beschnitten. Zum Zuführen von Beilagen müssen die Buchblocks vor oder nach dem Schneiden geöffnet werden. Es ist bekannt, den Umschlag des Buchblocks mittels Saugorganen anzuheben oder den Buchblock mittels eines Schwertes zu öffnen und dem derart geöffneten Buchblock anschließend eine oder mehrere Beilagen zuzuführen. Nachteilig an diesem Verfahren ist, dass der Buchblock nicht seitengenau, d.h. zwischen zwei beliebig bestimmbaren Seiten geöffnet werden kann und somit Beilagen nicht seitengenau in den Buchblock eingeführt werden können.

Nach einem weiteren bekannten Verfahren werden eine oder mehrere Beilagen losen, ungebundenen Buchblocks nach dem Zusammentragen und vor dem Binden zugeführt, wobei die Buchblocks vor der Zuführung der Beilagen ebenfalls mittels eines Schwertes geöffnet werden. Auch mit diesem Verfahren ist es nicht möglich, den Buchblock seitengenau zu öffnen und Beilagen gezielt zwischen beliebig vordefinierte Seiten zuzuführen. Zudem ist die Beilage innerhalb der Fläche des Buchblocks so zu positionieren und zu sichern, dass sie außerhalb des Bereichs der Bindung liegt weil sonst die Gefahr besteht, dass die Beilage in den Buchblock fest eingebunden wird.

US 6 283 466 B1 offenbart ein Verfahren gem. dem Oberbegriff des Anspruchs 1, sowie eine Einführvorrichtung gem. dem Oberbegriff des Anspruchs 13.

Der Erfindung liegt die Aufgabe zugrunde, ein Verfahren zu schaffen, das es ermöglicht, mehrblättrige Druckprodukte nach dem Sammeln oder Zusammentragen seitengenau zu öffnen und Beilagen genau zwischen zwei vorbestimmte Seiten einzuführen.

Die Aufgabe wird gemäß dem kennzeichnenden Teil des Patentanspruchs 1 gelöst.

Das erfindungsgemäße Verfahren zum Einführen zumindest einer Beilage in aus Druckbogen und/oder Einzelblättern bestehende jeweils einen Rücken aufweisende mehrblättrige Druckprodukte, welche mit in eine Förderrichtung ausgerichtetem Rücken transportiert werden, umfasst folgende Schritte: In einem ersten Schritt werden mehrblättrige, zwischen zwei benachbarten Druckbogen und/oder Einzelblättern zumindest eine vorbestimmte Trennstelle aufweisende Druckprodukte zugeführt, bei der zumindest ein Druckbogen und/oder zumindest ein Einzelblatt aus dem mehrblättrigen Druckprodukt herausragt. In einem zweiten Schritt werden die mehrblättrigen Druckprodukte an der zumindest einen Trennstelle geöffnet und in einem dritten Schritt wird die zumindest eine Trennstelle in den mehrblättrigen Druckprodukten erweitert. Schliesslich wird in einem vierten Schritt mindestens eine Beilage in die erweiterte Trennstelle eingeführt. Das Öffnen und Erweitern der mehrblättrigen Druckprodukten an einer Trennstelle bietet den Vorteil, dass eine seitengenaue Vortrennung zum Einführen von Beilagen erfolgt, wobei eine Verletzung der Druckprodukte beim unkontrollierten Eindringen eines Trennelements in deren geschlossenen Seitenbereich vermieden wird.

In einem formatvorbereitenden Schritt werden zumindest zwei Druckbogen und/oder Einzelblätter mit jeweils einem Format hergestellt, wobei:
- zumindest einer der Druckbogen oder zumindest eines der Einzelblätter ein von den anderen Druckbogen und/oder Einzelblättern unterschiedliches Format aufweist und
- die Druckbogen und/oder Einzelblätter zu mehrblättrigen Druckprodukten zusammengetragen werden, wobei durch unmittelbar zueinander benachbartes Anordnen von mindestens zwei Druckbogen oder Einzelblättern unterschiedlichen Formats oder Druckbogen und Einzelblättern unterschiedlichen Formats mindestens eine Trennstelle ausgebildet wird, bei der zumindest ein Druckbogen und/oder zumindest ein Einzelblatt aus dem mehrblättrigen Druckprodukt herausragt.

Der formatvorbereitende Schritt des oben dargestellten Verfahrens erfolgt räumlich und/oder zeitlich getrennt oder unmittelbar vor dem Zuführen der mehrblättrigen Druckprodukte.

In dem vorliegenden Verfahren werden zur Ausbildung der Trennstelle vorzugsweise der zumindest eine Druckbogen und/oder das zumindest eine Einzelblatt im formatvorbereitenden Schritt mit einer von den anderen Druckbogen und/oder Einzelblättern unterschiedlichen Rückenlänge und/oder einer unterschiedlichen Breite hergestellt. Eine günstige Voraussetzung für die weitere Verarbeitung ergibt sich dadurch, dass die mehrblättrigen Druckprodukte in einer Fördereinrichtung nach zwei Referenzkanten ausgerichtet und mit nach unten weisenden Rücken mittels Mitnehmern schiebend in Förderrichtung transportiert werden.

Die mehrblättrigen Druckprodukte bestehen vorzugsweise aus Buchblocks, die aus zusammengetragenen, losen oder mittels Klebebindung, Draht- oder Fadenheftung roh gebundenen Druckbogen und/oder Einzelblätter gebildet werden. In einem Verfahrensschritt werden Druckprodukte, welche einen Druckbogen und/oder ein Einzelblatt mit einer von den anderen Druckbogen und/oder Einzelblättern unterschiedlichen Rückenlänge enthalten, an einer Vorderkante mittels seitlich in die Trennstelle eingeführten Offnerelementen geöffnet. Ein noch genaueres Trennen erfolgt dann, wenn die Öffnerelemente in einem spitzen Winkel zu einer Senkrechten zur Förderrichtung in die Trennstelle der mehrblättrigen Druckprodukte eingeführt werden.

Weil der Bewegungsablauf der Öffnerelemente einer in Förderrichtung verlaufenden Steuerkurve folgt, kann genau festgelegt werden wann, wo und wie die Öffnerelemente in das mehrblättrige Druckprodukt eingreifen. Die Öffnerelemente werden mit einer ersten Geschwindigkeit und die Mitnehmer mit einer zweiten Geschwindigkeit angetrieben, wobei die beiden Geschwindigkeiten in Förderrichtung zumindest annähernd gleich groß sind. Dadurch kann die gewünschte Vortrennung durchgeführt werden, ohne dass eine Relativgeschwindigkeit in Förderrichtung aufgebracht wird oder ein Verbiegen oder Verletzen der mehrblättrigen Druckprodukte erfolgt. Bevorzugt können die Geschwindigkeiten der Mitnehmer und der Öffnerelemente zyklisch und synchron verändert werden, um auf Abweichungen oder Störungen entsprechend flexibel reagieren zu können. Dies ermöglicht eine noch genauere Abstimmung der parallel zueinender laufenden Fördereinrichtung mit den Öffnereinrichtungen.

In einem weiteren Ausführungsbeispiel sind in Förderrichtung beidseitig Öffnerelemente angeordnet, wodurch die mehrblättrigen Druckprodukte von den Öffnerelementen beidseitig geöffnet werden. Dadurch können gleichzeitig auch mehrere Beilagen in genau vorbestimmte, nebeneinander liegende Öffnungen im mehrblättrigen Druckprodukt eingeführt werden.

In einem zweiten Ausführungsbeispiel, welches kein Teil der Erfindung ist, werden die Druckprodukte, welche einen Druckbogen und/oder ein Einzelblatt mit einer von den anderen Druckbogen und/oder Einzelblättern unterschiedlichen Breite aufweisen, an einer Oberkante von einem in die Trennstelle eingeführten und als Öffnerklinge ausgebildeten Offnerelement geöffnet. Der Abstand des Öffnerelements zum Rücken der mehrblättrigen Druckprodukte wird entsprechend deren Breite eingestellt. Dabei wird die Trennstelle mit einem Trennschwert erweitert und die mindestens eine Beilage durch eine Zuführöffnung des Trennschwerts in die mehrblättrigen Druckprodukte eingeführt. Vorteilhaft wird die Höhenlage der Öffnerelemente zur Fördereinrichtung entsprechend der Breite der mehrblättrigen Druckprodukte eingestellt. Indem die Höhenlage des Öffnerelements entsprechend den zu verarbeitenden Druckprodukten bezogen auf eine Auflage und parallel zu dieser Auflage einstellbar ist, erfolgt eine Anpassung der Vorrichtung zum Einführen der zumindest einen Beilage in die mehrblättrigen Druckprodukte an verschiedene Arten von Druckprodukten.

Die Zuführung von Beilagen in das mehrblättrige Druckprodukt erfolgt vorzugsweise mit einer Geschwindigkeitskomponente einer Zuführgeschwindigkeit, welche zumindest annähernd einer Fördergeschwindigkeit der mehrblättrigen Druckprodukte in Förderrichtung entspricht. Dies bietet den Vorteil, dass im Augenblick des Hineingleitens der Beilagen in die geöffneten mehrblättrigen Druckprodukte das Auftreten einer Relativgeschwindigkeit in Förderrichtung vermieden wird, die sonst ein Herausfallen, Verrutschen oder Beschädigen der Beilagen zur Folge haben könnte.

In einem weiteren Ausführungsbeispiel werden in einem mehrblättrigen Druckprodukt mehrere Trennstellen ausgebildet, wobei das Druckprodukt an diesen Trennstellen geöffnet und zumindest je eine der Beilagen hier eingeführt wird.

In einer bevorzugten Ausführungsform werden die Beilagen in einem Winkel zwischen 0 Grad und 180 Grad, vorzugsweise etwa senkrecht zu einer durch den Rücken verlaufenden Ebene in das geöffnete mehrblättrige Druckprodukt eingeführt. Aufgrund der Schwerkraft des Druckproduktes sind beim senkrechten Einführen höhere Einführgeschwindigkeiten der Beilagen möglich. Wenn z.B. andere konstruktive Gegebenheiten diese Art des Einführens erschweren sollten, können die Beilagen auch in einem beliebigen Winkel zwischen 0 Grad und 180 Grad in das geöffnete Druckprodukt eingeführt werden. Dabei könnten die Rücken der Druckprodukte quer zur Förderrichtung in einem beliebigen Winkel zwischen 0 Grad und 360 Grad ausgerichtet sein.

Vorzugsweise können die mehrblättrigen Druckprodukte während des im Einführbereich erfolgenden Transports im Bereich ihres Rückens seitlich zusammengepresst sein, damit eine Auffächerung in diesem Bereich und eine Beschädigung der Druckprodukte vermieden werden.

Ein Ausführungsbeispiel einer erfindungsgemäßen Einführvorrichtung zum Einführen zumindest einer Beilage in aus Druckbogen und/oder Einzelblättern bestehende, mit einem parallel zu einer Förderrichtung der Einführvorrichtung, mehrblättrige Druckprodukte besteht aus:
- einer Fördereinrichtung zum Fördern der mehrblättrigen Druckprodukte,
- einer Öffnereinrichtung zum Öffnen der mehrblättrigen Druckprodukte an zumindest einer vorbestimmten Trennstelle, bei der zumindest ein Druckbogen und/oder zumindest ein Einzelblatt aus dem mehrblättrigen Druckprodukt herausragt und
- einer Zuführeinrichtung zum Einführen einer Beilage in die Trennstelle,
   wobei die Öffnereinrichtung zumindest ein in eine in die Trennstelle einführbares Öffnerelement aufweist. Die Öffnereinrichtung ermöglicht dabei ein seitengenaues Öffnen der mehrblättrigen Druckprodukte, in die anschliessend in der Zuführeinrichtung Beilagen eingeführt werden.

Die Einführvorrichtung weist in einem Ausführungsbeispiel einen formatvorbereitenden Bereich auf mit zumindest einer Stapeleinrichtung zum Bilden der Trennstelle in den mehrblättrigen Druckprodukten.

Die Einführvorrichtung kann mit einer Steuervorrichtung zum Ansteuern von Druckmaschinen und/oder einer Schneideinrichtung und der Stapeleinrichtung ausgestattet sein. Diese übernimmt dann das Ansteuern der über Steuerverbindungen angeschlossenen Vorrichtungen, um beispielsweise auf dem Druckbild Markierungen erzeugen zu lassen, damit die Schneideinrichtungen die Schnitte an den vorausberechneten Stellen ausführen. Gleichzeitig wird die Stapeleinrichtung so angesteuert, dass beim Zusammentragen der Druckbogen und/oder der Einzelblätter mit unterschiedlichen Rückenlängen und/oder unterschiedlichen Breiten in einer Reihenfolge, die durch die Ausbildung der gewünschten Trennstellen für das Einführen der Beilagen entstehen.

In einem ersten Ausführbeispiel weist das zumindest ein Öffnerelement zumindest ein Führungselement auf, das mit einem umlaufenden Zugmittel verbunden ist, wobei im Führungselement ein Schieber quer zur Förderrichtung der Druckprodukte verschiebbar angeordnet ist. Eine solche Einführvorrichtung ermöglicht ein seitengenaues Öffnen mehrblättriger Druckprodukte, die im formatvorbereitenden Bereich mit unterschiedlichen Rückenlängen versehen wurden. Die Zuführeinrichtung kann dabei mit einem Trennschwert ausgestattet sein.

In einem zweiten Ausführungsbeispiel, welches nicht Teil der Erfindung ist, ist die Öffnereinrichtung an einem stromaufwärtigen Ende des Trennschwerts angeordnet und als schwenkbares Öffnerelement ausgebildet, durch die herausragende Druckbogen und/oder Einzelblätter der mehrblättrigen Druckprodukte wahlweise nach rechts oder links, quer zur Förderrichtung ablenkbar sind. Eine solche Einführvorrichtung ermöglicht ein seitengenaues Öffnen mehrblättriger Druckprodukte, die im formatvorbereitenden Bereich mit Druckbogen und/oder Einzelblättern unterschiedlicher Breite versehen wurden.

Vorzugsweise weist die Einführvorrichtung einen Förderkanal mit Kanalwänden auf, welche eine maximale Höhe besitzen, die kleiner ist als eine Breite der mehrblättrigen Druckprodukte.

In einer weiteren Ausführungsform können auch mehrere Einführeinrichtungen in Förderrichtung seriell hintereinander angeordnet sein, wodurch beispielsweise unterschiedliche Beilagen in unterschiedliche Trennstellen der mehrblättrigen Druckprodukte eingeführt werden können.

Nachfolgend wird die Erfindung unter Bezugnahme auf die Zeichnung anhand von Ausführungsbeispielen erläutert. Es zeigen:
- Fig. 1: eine räumliche Ansicht einer erfindungsgemässen Einführvorrichtung zum Einführen zumindest einer Beilage in mehrblättrige Druckprodukte in einer ersten Ausführungsform,
- Fig. 2: die Einführvorrichtung nach Fig. 1 von oben betrachtet,
- Fig. 3: die Fördereinrichtung und die Zuführeinrichtung der Einführvorrichtung nach Fig. 1 von der Seite betrachtet,
- Fig. 4a: ein mehrblättriges Druckprodukt in einer ersten Ausführungsform,
- Fig. 4b: Vorrichtungen zur Herstellung eines mehrblättrigen Druckprodukts der ersten Ausführungsform,
- Fig. 5a: ein mehrblättriges Druckprodukt in einer zweiten Ausführungsform,
- Fig. 5b: Vorrichtungen zur Herstellung eines mehrblättrigen Druckprodukts der zweiten Ausführungsform,

- Fig. 6: einen Schnitt VI-VI durch eine Vorrichtung nach Fig. 2, entgegen der Förderrichtung betrachtet,
- Fig. 7: einen Schnitt VII-VII durch eine Vorrichtung nach Fig. 2 entgegen der Förderrichtung betrachtet,
- Fig. 8: einen Schnitt VIII-VIII durch eine Vorrichtung nach Fig. 2, entgegen der Förderrichtung betrachtet,
- Fig. 9: eine, welche kein Teil der Erfindung ist, Vorrichtung in einer zweiten Ausführungsform von der Seite betrachtet und
- Fig. 10: die Vorrichtung nach Fig. 9 von oben betrachtet.

In **Fig. 1** **und** **Fig. 2** ist eine Einführvorrichtung 5 in einer ersten Ausführungsform dargestellt, bestehend aus einer Fördereinrichtung 2, einer Öffnereinrichtung 18 und einer Zuführeinrichtung 26.

Die Fördereinrichtung 2 ist, wie in Fig. 2 ersichtlich, aus einem umlaufenden Antriebsorgan 16, Mitnehmern 15, sowie aus einem im Wesentlichen senkrecht stehenden U-förmigen Förderkanal 1 gebildet. Der Förderkanal 1, wie in Fig. 1 dargestellt, umfasst dabei eine vordere Kanalwand 13, eine hintere Kanalwand 14, sowie eine Auflage 12.

Die Öffnereinrichtung 18, wie in Fig. 2 gezeigt, umfasst eine Steuerkurve 24, ein Zugmittel 19, an dem in regelmässigen Abständen befestigte Öffnerelemente 20 mit den dazugehörigen Führungselementen 21, Schieber 22 und Rollen 23 angebracht sind. Ein solches Öffnerelement 20 weist das Führungselement 21 auf, das mit dem Zugmittel 19 verbunden und in einer nicht dargestellten Führungsanordnung geführt ist, wobei im Führungselement 21 der Schieber 22 angeordnet ist, der im stromaufwärtigen Abschnitt der Einführvorrichtung 5 im Wesentlichen quer zur Förderrichtung F der Druckprodukte 3 verschiebbar geführt ist. Vorzugsweise bildet die Bewegungsrichtung des Schiebers 22 einen spitzen Winkel α mit einer Senkrechten S zur Förderrichtung F. Der Antrieb der Schieber 22 erfolgt mittels an den Schiebern 22 angeordneten Rollen 23, die der entlang der Fördereinrichtung 2 verlaufenden Steuerkurve 24 folgen, wobei zwischen den Schiebern 22 und den Führungselementen 21 nicht dargestellte Federn die Rollen 23 gegen die Steuerkurve 24 drücken.

In Förderrichtung F sind die Geschwindigkeiten der Mitnehmer 15 und damit der mehrblättrigen Druckprodukte 3, sowie der Öffnerelemente 20 vorzugsweise gleich groß. Wenigstens im stromaufwärtigen Abschnitt der Einführvorrichtung 5 sind die Kanalwände 13, 14 nur so hoch, dass die mehrblättrigen Druckprodukte 3 mit ihrer offenen Seite 11 (Fig. 1) aus dem Förderkanal 1 vorstehen. Stromab einer Eingreifposition des Schiebers 22 ist im Bereich der Fördereinrichtung 2 die Zuführeinrichtung 26 für Beilagen 25 (Fig. 1) vorgesehen, wie in den Fig. 1 und 2 gezeigt, bestehend aus einem Trennschwert 29 und einer Zuführöffnung 31.

Oberhalb der Einführvorrichtung 5 ist ein Beilagenanleger 28 angeordnet, mittels dem die Beilagen 25 in die Zuführeinrichtung gefördert werden. Aus Darstellungsgründen wird der Beilagenanleger 28 in Fig. 1 räumlich weiter entfernt gezeigt. Vorteilhaft ist dieser jedoch unmittelbar über der Zuführöffnung 31 des Trennschwerts 29 räumlich angeordnet.

Ein stromauf der Einführvorrichtung 5 vorgesehener formatvorbereitender Bereich 58 ist in den **Fig. 4b** **und** **5b** dargestellt. Dieser umfasst eine Druckmaschine 50 und/oder eine weitere Druckmaschine (nicht gezeigt), Schneideinrichtungen 53, 54, eine Stapeleinrichtung 55 und einen Puffer 56.

Mit der in den **Fig. 1 bis Fig. 3** dargestellten Fördereinrichtung 2, werden die aus dem formatvorbereitenden Bereich 58 übernommenen, mehrblättrigen Druckprodukte 3, welche mit mindestens einer Beilage 25 versehen werden sollen, mit nach unten weisendem Rücken 4 durch die Einführvorrichtung 5 zum Einführen der Beilagen 25 in die Druckprodukte, in einer Förderrichtung F transportiert. Als mehrblättrige Druckprodukte 3, wie beispielsweise Bücher, Broschuren, Kataloge oder Zeitschriften die auch in den **Fig. 4b** **und** **5b** dargestellt sind, werden dabei aus Druckbogen 27 und/oder Einzelblättern 6 gebildete, zusammengetragene, lose Buchblocks oder ebenfalls aus Druckbogen 27 oder Einzelblättern 6 gebildete und mittels Klebebindung, Draht- oder Fadenheftung roh gebundene Buchblocks verstanden. Als Druckbogen 27 werden gefalzte oder ungefalzte Einzelblätter 6 oder eine Anordnung von mehreren ineinander gefügten Einzelblättern 6 bezeichnet, die durch einen Falz an einer Seitenkante oder anderweitig miteinander verbunden sind. Die Einzelblätter 6 entstammen beispielsweise der Druckmaschine 50. Hier werden die einzelnen Seiten eines späteren Druckerzeugnisses fortlaufend hintereinander (sequentiell) auf eine von einer Papierrolle 51 abgerollten Bahn eines Bedruckstoffs, beispielsweise Papier, bedruckt. Anschließend wird die bedruckte Bahn 52 in Förderrichtung F₁ mit den Schneideinrichtungen 53, 54 zu Einzelblättern 6 geschnitten. Die Druckbogen 27 entstammen beispielsweise einer (hier nicht dargestellten) Druckmaschine, die einzelne Druckbogen 27 eines späteren Druckerzeugnisses auf ähnliche Weise bedruckt. Nach dem Druck können diese Druckbogen 27 gefalzt und/oder mit Schneideinrichtungen geschnitten und in Förderrichtung F₂ der Stapeleinrichtung 55 zugeführt werden.

Alle Einzelblätter 6 und Druckbogen 27 innerhalb eines mehrblättrigen Druckprodukts 3 sind üblicherweise nach zwei Referenzkanten 7, 8 ausgerichtet, beispielsweise am Rücken 4 und an einer Kopfseite 9 des Druckprodukts 3, wie dies in den **Fig. 4a** **und** **Fig. 5a** dargestellt ist. An einer der Kopfseite 9 gegenüberliegenden Fussseite 10 resp. Vorderkante 33 und der dem Rücken 4 gegenüberliegenden offenen Seite 11 resp. Oberkante 34 des Druckprodukts 3 sind die Einzelblätter 6 und die Druckbogen 27 so ausgebildet, dass sie entsprechend ihrer unterschiedlichen Rückenlänge R₁ ... R₅ und/oder ihrer unterschiedlichen Breite B₁ ... B₅ unterschiedlich weit vorstehen.

Anhand je eines bevorzugten Ausführungsbeispiels wird die Herstellung von Einzelblättern 6 unterschiedlichen Formats dargestellt, d.h. von Einzelblättern 6, die entweder unterschiedliche Rückenlängen R₁ ... R₅ und/oder unterschiedliche Breiten B₁ ... B₅ aufweisen. Die Fertigung derartiger Einzelblätter 6 stellt den vorbereitenden Verfahrensschritt zur Ausbildung von Trennstellen T₁ ... T₈ im Druckprodukt 3, d.h. zwischen benachbarten Einzelblättern 6 unterschiedlichen Formats dar.

Die Druckprodukte/Buchblocks 3 können statt aus Einzelblättern 6 auch aus Druckbogen 27 und/oder aus Einzelblättern 6 ausgebildet sein. Die Druckbogen 27 können ebenfalls unterschiedliche Rückenlängen R₁ ... R₅ und/oder unterschiedliche Breiten B₁ ... B₅ und zusätzlich noch mindestens einen Falz aufweisen.

Die Druckmaschine 50, die in den **Fig. 4b** **und** **5b** dargestellt ist, bedruckt eine von einer Papierrolle 51 zugeführte Papierbahn 52 entweder längs oder quer zum Rücken 4 des künftigen mehrblättrigen Druckprodukts 3. Anschließend trennt die als Längsschneider ausgebildete Schneideinrichtung 53 die Papierbahn 52 dem Druckbild entsprechend in Teilbahnen 52a, 52b, 52c etwa gleicher Breite entsprechend der Breite des künftigen Druckprodukts 3, wie in Fig. 4b dargestellt, oder Teilbahnen 52d, 52e gleicher Länge R entsprechend der Rückenlänge des künftigen Druckprodukts 3, wie in Fig. 5b dargestellt. Die als Querschneider ausgebildete Schneideinrichtung 54 übernimmt anschließend die Trennung der zuvor in Förderrichtung F₁ aufgetrennten Papierbahnen 52a, 52b, 52c, 52d, 52e und erzeugt Einzelblätter 6 unterschiedlichen Formats, d.h. entweder mit unterschiedlichen Rückenlängen R₁ ... R₅ oder unterschiedlichen Breiten B₁ ... B₅. Das Ansteuern der Schneideinrichtungen 54 für die Trennung an den gewünschten Stellen erfolgt über eine Steuervorrichtung 61. Diese kann beispielsweise über Steuerverbindungen das Ansteuern der Druckmaschine 50 übernehmen, um auf dem Druckbild Markierungen erzeugen zu lassen, die die Schneideinrichtung 54 veranlassen, die Schnitte an den vorausberechneten Stellen ausführen. Ebenfalls denkbar ist, dass die Steuervorrichtung 61 aufgrund von Messergebnissen einer mit dieser verbundenen Wegmessvorrichtung die Schneideinrichtung 54 positionsgenau ansteuert. Zudem kann nach der Schneideinrichtung 54 eine Längs- und/oder Querfalzeinrichtung angeordnet sein, zur Bildung mehrblättriger Druckbogen 27.

In der nicht näher dargestellten, an sich bekannten Stapeleinrichtung 55 werden die in Förderrichtung F₁ zugeführten Einzelblätter 6 und/oder die in Förderrichtung F₂ zugeführten Druckbogen 27 zu mehrblättrigen Druckprodukten 3 zusammengetragen. Die einem Puffer 56 in Förderrichtung F₃ zugeführten mehrblättrigen Druckprodukte 3 werden danach in Förderrichtung F einem ebenfalls nicht näher dargestellten Aufstellelement 57 zugeführt und hier für den anschließenden Transport im Förderkanal 1 vorbereitet.

Der Stapeleinrichtung 55 werden, in einem zeitlich vorgeschalteten Prozess gefertigte, Druckbogen 27 zugeführt. Diese Druckbogen 27 werden dazu in einem Stapel bereitgestellt und sind mittels einer nicht dargestellten Vereinzelungsvorrichtung in Förderrichtung F₂, der Stapeleinrichtung 55 zuführbar. Die vorgefertigten Druckbogen 27 können ebenfalls von den restlichen Druckbogen 27 abweichende Rückenlängen R₁ ... R₅ und/oder Breiten B₁ ... B₅ aufweisen. Die Koordination des Ablaufs zur Zuführung von Druckbogen 27 an die richtige Stelle im Druckprodukt 3, erfolgt durch die Steuervorrichtung 61.

Die Stapeleinrichtung 55 übernimmt das Zusammentragen der Druckbogen 27 und/oder der Einzelblätter 6 mit unterschiedlichen Rückenlängen R₁ ... R₅ und/oder unterschiedlichen Breiten B₁ ... B₅ in einer Reihenfolge, die für die Ausbildung der gewünschten Trennstellen T₁ ... T₈ für das Einführen der Beilagen 25 erforderlich ist. In der Steuervorrichtung 61 können beispielsweise die dafür benötigten Informationen und Verarbeitungsalgorithmen abgelegt sein. Die Steuervorrichtung 61 kann mit anderen Steuervorrichtungen vor- oder nachgeschalteter Vorrichtungen vernetzt sein.

Zum Anpassen der Weite des Förderkanals 1 an die Dicke der mehrblättrigen Druckprodukte 3, ist wenigstens eine Kanalwand 13, 14 quer zur Förderrichtung F einstellbar, wie in den **Fig. 6 bis Fig. 8** dargestellt.

Das in **Fig. 2** dargestellte, in regelmäßigen Abständen die Mitnehmer 15 aufweisende, umlaufende Antriebsorgan 16, beispielsweise eine Kette, fördert die mehrblättrigen Druckprodukte 3 schiebend entlang der Fördereinrichtung 2, wobei die Mitnehmer 15 die Kanalwände 13, 14 durchdringen. Aufgrund dieser schiebenden Förderung werden die Druckbogen 27 und/oder die Einzelblätter 6 an den Mitnehmern 15 ausgerichtet und liegen an diesen an. Entlang eines stromaufwärtigen Abschnitts der Einführvorrichtung 5 ist gemäss einem ersten Ausführungsbeispiel seitlich parallel zur Fördereinrichtung 2 die Öffnereinrichtung 18 angeordnet, die an dem umlaufenden Zugmittel 19 die Öffnerelemente 20 aufweist. Wegen der besseren Übersichtlichkeit ist in Fig. 1 lediglich eine Öffnereinrichtung 18 dargestellt. Natürlich kann beidseitig der Einführvorrichtung 5 eine solche Öffnereinrichtung 18 angeordnet sein, d.h. die Druckprodukte 3 können von beiden Seiten mit den Öffnerelementen 20 geöffnet werden.

Während ihrer Vorwärtsbewegung, quer zur Förderrichtung F, treffen die Schieber 22 auf aus den mehrblättrigen Druckprodukten 3 vorstehende Druckbogen 27 oder Einzelblätter 6 oder Teile davon und bewirken damit eine Vortrennung der mehrblättrigen Druckprodukte 3. Auf diese Weise lassen sich mehrblättrige Druckprodukte 3 mit der Öffnereinrichtung 18 seitengenau dort öffnen, wo wenigstens ein Einzelblatt 6 oder ein Druckbogen 27 gegenüber Druckbogen 27 oder Einzelblättern 6 vorsteht. Werden demnach bei der Herstellung der Einzelblätter 6 deren Rückenlängen R1 ... R4 derart gewählt, dass genau dort, wo die Beilage 25 einzustecken ist, zwei ungleich lange Einzelblätter 6 aneinander liegen, lassen sich die mehrblättrigen Druckprodukte 3 an vorbestimmten Stellen seitengenau öffnen. Durch die Einstellung einer Distanz D zwischen dem Schieber 22 des ein Druckprodukt 3 beaufschlagenden Öffnerelements 20 und dem dieses Druckprodukt 3 transportierenden Mitnehmer 15 kann eine beabsichtigte Trennstelle T₁, T₂, T₃, T₄ im Druckprodukt 3 gewählt werden. Soll das Druckprodukt 3 beispielsweise an der Trennstelle T₁ geöffnet werden, ist die Distanz D auf einen Wert zwischen der Rückenlänge R₁ und der Rückenlänge R₂ einzustellen.

Das in der **Fig. 4a** dargestellte Druckprodukt 3 weist insgesamt vier mögliche Trennstellen T₁ ... T₄ auf, die durch unterschiedliche Rückenlängen R₁ ... R₅, der Druckbogen 27 oder Einzelblätter 6 definiert sind. Zum Öffnen an den Trennstellen T₃, T₄ ist vorzugsweise eine der Öffnereinrichtung 18 spiegelbildlich gegenüberliegende, in Fig. 1 lediglich in Form eines der Öffnerelemente 20 dargestellte Öffnereinrichtung vorzusehen. Alternativ lassen sich die Druckprodukte 3 auch an den Trennstellen T₃, T₄ mittels der Öffnereinrichtung 18 öffnen, wobei die Schieber 22 dazu eine ebenfalls nicht dargestellte Nase zum Hintergreifen der vorstehenden Druckbogen 27 oder Einzelblätter 6 aufweisen. Die bereits vorgetrennten, mehrblättrigen Druckprodukte 3 werden über das Trennschwert 29 geführt und bei ihrem weiteren Transport in Förderrichtung F weiter geöffnet, während der Schieber 22 des Öffnerelements 20 wieder zurückgezogen wird. Das oberhalb des Schiebers 22 angeordnete Trennschwert 29 öffnet das Druckprodukt 3 soweit, dass durch die im Trennschwert 29 stromabwärts angeordnete Zuführöffnung 31 eine oder mehrere Beilagen 25 in das geöffnete Druckprodukt 3 eingeführt werden können (Fig. 2).

Bei in Förderrichtung F konstanter Geschwindigkeit von Fördereinrichtung 2 und Öffnereinrichtung 18 sind sowohl die mehrblättrigen Druckprodukte 3 als auch die Beilagen 25 weder Beschleunigungen noch Verzögerungen in Förderrichtung F ausgesetzt, was hohe Produktionsgeschwindigkeiten erlaubt. Vorteilhaft ist, wenn während der Zuführung der Beilagen 25 in das Druckprodukt 3, eine Geschwindigkeitskomponente Z_{F} der Zuführgeschwindigkeit Z der Beilagen 25 in Förderrichtung F etwa der Fördergeschwindigkeit der mehrblättrigen Druckprodukte 3 entspricht. Bei kleineren Produktionsgeschwindigkeiten ist jedoch ebenfalls denkbar, die Geschwindigkeit von Fördereinrichtung 2 und Öffnereinrichtung 18 zyklisch und synchron zu verändern, um beispielsweise die Beilagen 25 in ein still stehendes Druckprodukt 3 einzuführen.

Nach einer Ausgestaltung der Erfindung lassen sich mehrere Öffnereinrichtungen 18 und Zuführeinrichtungen 26 in Förderrichtung F seriell hintereinander anordnen, so dass einem Druckprodukt 3 an unterschiedlichen Stellen die Beilagen 25 von Hand oder mittels Beilagenanlegern 28 zugeführt werden können. Zudem können durch entsprechendes Verändern der Distanz D zwischen den Schiebern 22 der Öffnerelemente 20 und den dazugehörigen Mitnehmern 15 des Antriebsorgans 16 mehrblättrige Druckprodukte 3 wahlweise an unterschiedlichen Stellen geöffnet, d.h. die Beilagen 25 an unterschiedlichen Stellen der Druckprodukte 3 zugeführt werden. Die Öffnereinrichtung 18 ist zum Anpassen an unterschiedliche Breiten mehrblättriger Druckprodukte 3 in Bezug auf ihre Höhenlage gegenüber der Auflage 12 des Förderkanals 1 einstellbar.

Eine vorteilhafte Anwendung der Erfindung ergibt sich bei der Verarbeitung von mittels unmittelbar vor dem Binden auf einer als Digitaldruckmaschine ausgebildeten Druckmaschine 50 bedruckten und geschnittenen Einzelblättern 6. Digitaldruckmaschinen drucken fortlaufend hintereinander (sequentiell) Seite um Seite eines späteren Druckprodukts 3 auf die von einer Papierrolle 51 abgewickelte Papierbahn 52, aus der die Einzelblätter 6 ausgeschnitten werden, wobei sowohl das Druckbild als auch die Rückenlänge R₁ ... R₅ (Fig. 4b) oder die Breite B₁ ... B₅ (Fig. 5b) von Einzelblatt 6 zu Einzelblatt 6 laufend veränderbar sind. Wenn das zusammengetragene Druckprodukt 3 neben Einzelblättern 6 auch Druckbogen 27 umfasst oder nur aus Druckbogen 27 besteht, können die Trennstellen T₁ ... T₄ vor und/oder nach und/oder in der Mitte der Druckbogen 27 gewählt werden. Wenn beispielsweise Einzelblätter 6 mit unterschiedlichen Breiten B₁ ... B₅ gefertigt werden, lassen sich damit gezielt Trennstellen T₅ ... T₈ zwischen benachbarten Einzelblättern 6 schaffen. Ein auf diese Weise hergestelltes und in der Fig. 5a gezeigtes Druckprodukt 3 lässt sich gemäss einem zweiten Ausführungsbeispiel, wie in den **Fig. 9 und Fig. 10** dargestellt, auf einfache Art und Weise direkt durch eine Öffnervorrichtung 18' in Form eines Öffnerelements 30 an den vier Trennstellen T₅ ... T₈ öffnen. Die Trennstellen T₅ ... T₈ lassen sich dabei über eine Höhe H zwischen der Auflage 12 des Förderkanals 1 und dem Öffnerelement 30 auswählen. Soll das Druckprodukt 3 beispielsweise an der Trennstelle T₅ geöffnet werden, ist die Höhe H auf einen Wert zwischen der Breite B₁ und der Breite B₂ einzustellen.

Gemäss dem zweiten Ausführungsbeispiel wird die Öffnereinrichtung 18' am stromaufwärts liegende Ende des Trennschwerts 29 als schwenkbares Öffnerelement 30 ausgebildet, wie in **Fig. 9 und Fig. 10** gezeigt. Dadurch können auf eine einfache Weise überstehende Teile der Einzelblätter 6 und/oder der Druckbogen 27 wahlweise nach hinten oder vorn abgelenkt und geöffnet werden. Der Förderkanal 1 der Fördereinrichtung 2 weist dabei Kanalwände 13, 14 auf, deren maximale Höhe H_{K} kleiner ist als die Breite der mehrblättrigen Druckprodukte 3.

Die Zuführung der Beilagen 25 kann anschließend wie vorgängig beschrieben erfolgen. In allen Figuren ist das Druckprodukt 3 bei der Verarbeitung mit nach unten gerichtetem Rücken 4 dargestellt. Diese senkrechte Ausrichtung hat den Vorteil, dass die Beilagen 25 durch die Schwerkraft unterstützt in das geöffnete Druckprodukt 3 zuführbar sind. Die vorliegende Erfindung ist jedoch nicht auf die senkrechte Ausrichtung der mehrblättrigen Druckprodukte 3 eingeschränkt, sondern umfasst ebenfalls in einem beliebigen Winkel zur Senkrechten geförderte mehrblättrige Druckprodukte 3. Eine von der senkrechten abweichende Lage erfordert allerdings entsprechend angepasste, aufwändigere Fördereinrichtungen 2 und Zuführeinrichtungen 26.

## Patentansprüche

1. Verfahren zum Einführen zumindest einer Beilage (25) in aus Druckbogen (27) und/oder Einzelblättern (6) bestehende jeweils einen Rücken (4) aufweisende mehrblättrige Druckprodukte (3), welche mit parallel zu einer Förderrichtung (F) ausgerichtetem Rücken (4) in einer Fördereinrichtung (2) nach zwei Referenzkanten (7, 8) ausgerichtet und mit nach unten weisenden Rücken (4) mittels Mitnehmern (15) schiebend in Förderrichtung (F) transportiert werden, **dadurch gekennzeichnet, daß**
- in einem formatvorbereitenden Schritt zumindest zwei Druckbogen (27) und/oder Einzelblätter (6) mit jeweils einem Format hergestellt werden, wobei zumindest einer der Druckbogen (27) oder zumindest eines der Einzelblätter (6) ein von den anderen Druckbogen (27) und/oder Einzelblättern (6) unterschiedliches Format aufweist und
- die Druckbogen (27) und/oder Einzelblätter (6) zu mehrblättrigen Druckprodukten (3) zusammengetragen werden, wobei durch unmittelbar zueinander benachbartes Anordnen von mindestens zwei Druckbogen (27) oder Einzelblättern (6) unterschiedlichen Formats oder Druckbogen (27) und Einzelblättern (6) unterschiedlichen Formats mindestens eine Trennstelle (T₁ ... T₈) ausgebildet wird, bei der zumindest ein Druckbogen (27) und/oder zumindest ein Einzelblatt (6) aus dem mehrblättrigen Druckprodukt (3) herausragt,
- in einem ersten Schritt mehrblättrige, zwischen zwei benachbarten Druckbogen (27) und/oder Einzelblättern (6) zumindest eine vorbestimmte Trennstelle (T1 ... T8) aufweisende Druckprodukte (3) zugeführt werden, bei der zumindest ein Druckbogen (27) und/oder zumindest ein Einzelblatt (6) aus dem mehrblättrigen Druckprodukt (3) herausragt,
- in einem zweiten Schritt die mehrblättrigen Druckprodukte (3) an der zumindest einen Trennstelle (T₁ ... T₈) geöffnet werden, wobei die Druckprodukte (3), welche den zumindest einen Druckbogen (27) und/oder das zumindest eine Einzelblatt (6) mit einer von den anderen Druckbogen (27) und/oder Einzelblättern (6) unterschiedlichen Rückenlänge (R₁ ... R₅) enthalten, an einer Vorderkante (33) mittels seitlich in die Trennstelle (T₁ ... T₄) eingeführten Öffnerelementen (20) geöffnet werden, wobei die Öffnerelemente (20) mit einer ersten Geschwindigkeit und die Mitnehmer (15) mit einer zweiten Geschwindigkeit angetrieben werden, wobei die beiden Geschwindigkeiten in Förderrichtung (F) zumindest annähernd gleich groß sind,
- in einem dritten Schritt die zumindest eine Trennstelle (T₁ ... T₈) in den mehrblättrigen Druckprodukten (3) erweitert wird und
- in einem vierten Schritt mindestens eine Beilage (25) in die erweiterte Trennstelle (T₁ ... T₈) eingeführt wird.

2. Verfahren nach Anspruch 1, **dadurch gekennzeichnet, dass** der formatvorbereitende Schritt räumlich und/oder zeitlich getrennt oder unmittelbar vor dem Zuführen der mehrblättrigen Druckprodukte (3) erfolgt.

3. Verfahren nach Anspruch 1 oder 2, **dadurch gekennzeichnet, dass** der zumindest eine Druckbogen (27) und/oder das zumindest eine Einzelblatt (6) im formatvorbereitenden Schritt mit einer von den anderen Druckbogen (27) und/oder Einzelblätstern (6) unterschiedlichen Rückenlänge (R₁ ... R₅) und/oder einer unterschiedlichen Breite (B₁ ... B₅) hergestellt wird.

4. Verfahren nach einem der Ansprüche 1 bis 3, dadurch gekennzefichnet, dass die Öffnerelemente (20) in einem spitzen Winkel α zu einer Senkrechten (S) zur Förderrichtung (F) in die Trennstelle (T₁ ... T₄) der mehrblättrige Druckprodukte (3) eingeführt werden.

5. Verfahren nach einem der Ansprüche 1 bis 4, **dadurch gekennzeichnet, dass** der Bewegungsablauf der Öffnerelemente (20) in Förderrichtung (F) einer Steuerkurve (24) folgt.

6. Verfahren nach einem der Ansprüche 1 bis 5, **dadurch gekennzeichnet, dass** die Geschwindigkeiten der Mitnehmer (15) und der Öffnerelemente (20) zyklisch und synchron verändert werden.

7. Verfahren nach einem der Ansprüche 1 bis 6, **dadurch gekennzeichnet, dass** in Förderrichtung (F) beidseitig Offnerelemente (20) angeordnet sind und die mehrblättrigen Druckprodukte (3) von den Öffnerelementen (20) beidseitig geöffnet werden.

8. Verfahren nach einem der Ansprüche 1 bis 7, **dadurch gekennzeichnet, dass** die Trennstelle (T₁ ... T₈) mit einem Trenhschwert (29) erweitert und die mindestens eine Beilage (25) durch eine Zuführöffnung (31) des Trennschwerts (29) in die mehrblättrigen Druckprodukte (3) eingeführt wird.

9. Verfahren nach einem der Ansprüche 1 bis 8, **dadurch gekennzeichnet, dass** die Zuführung von Beilagen (25) in das mehrblättrige Druckprodukt (3) mit einer Geschwindigkeitskomponente (Z_{F}) einer Zuführgeschwindigkeit (Z) erfolgt, welche zumindest annähernd einer Fördergeschwindigkeit der mehrblättrigen Druckprodukte (3) in Förderrichtung (F) entspricht.

10. Verfahren nach einem der Ansprüche 1 bis 9, **dadurch gekennzeichnet, dass** in einem mehrblättrigen Druckprodukt (3) mehrere Trennstellen (T₁... T₈) ausgebildet werden, wobei das mehrblättrige Druckprodukt (3) an diesen Trennstellen (T₁... T₈) geöffnet und zumindest je eine der Beilagen (25) eingeführt wird.

11. Verfahren nach einem der Ansprüche 1 bis 10, **dadurch gekennzeichnet, dass** die Beilagen (25) in einem Winkel zwischen 0 Grad und 180 Grad, vorzugsweise etwa senkrecht zu einer durch den Rücken (4) verlaufenden Ebene in das geöffnete mehrblättrige Druckprodukt (3) eingeführt werden.

12. Verfahren nach einem der Ansprüche 1 bis 11, **dadurch gekennzeichnet, dass** die mehrblättrigen Druckprodukte (3) während ihres Transports im Bereich ihres Rückens (4) seitlich zusammengepresst werden.

13. Einführvorrichtung (5) zum Einführen zumindest einer Beilage (25) in aus Druckbogen (27) und/oder Einzelblättern (6) bestehende, einen parallet zu einer Förderrichtung (F) der Einführvorrichtung (5) ausgerichteten Rücken (4) aufweisenden, mehrblättrigen Druckprodukte (3) mit
- einer Fördereinrichtung (2) zum Fördern der mehrblättrigen Druckprodukte (3),
- einer Öffnereinrichtung (18, 18') zum Öffnen der mehrblättrigen Druckprodukte (3) an zumindest einer vorbestimmten Trennstelle (T₁ ... T₈), bei der zumindest ein Druckbogen (27) und/oder zumindest ein Einzelblatt (6) aus dem mehrblättrigen Druckprodukt (3) herausragt und
- einer Zuführeinrichtung (26) zum Einführen einer Beilage (25) in die Trennstelle (T₁ ... T₈),
wobei die Öffnereinrichtung (18, 18') zumindest ein in die Trennstelle (T₁ ... T₈) einführbares Öffnerelement (20, 30) aufweist, **dadurch gekennzeichnet, dass** das zumindest eine Öffnerelement (20) zumindest ein Führungselement (21) aufweist, das mit einem umlaufenden Zugmittel (19) verbunden ist, wobei im Führungselement (21) ein Schieber (22) quer zur Förderrichtung (F) der Druckprodukte (3) verschiebbar angeordnet ist.

14. Einführvorrichtung (5) nach Anspruch 13, **dadurch gekennzeichnet, dass** diese einen formatvorbereitenden Bereich (58), mit zumindest einer Stapeleinrichtung (55) zum Bilden der Trennstelle (T₁ ... T₈) in den mehrblättrigen Druckprodukten (3) aufweist.

15. Einführvorrichtung (5) nach Anspruch 14, **dadurch gekennzeichnet, dass** diese eine Steuervorrichtung (61) zum Ansteuern einer Druckmaschine (50) und/oder einer Schneideinrichtung (53, 54) und der Stapeleinrichtung (55) aufweist.

16. Einführvorrichtung (5) nach einem der Ansprüche 13 bis 15, **dadurch gekennzeichnet, dass** die Zuführeinrichtung (26) ein Trennschwert (29) aufweist.

17. Einführvorrichtung (5) nach einem der Ansprüche 13 bis 16, **dadurch gekennzeichnet, dass** sie einen Förderkanal (1) mit Kanalwänden (13,14) aufweist, welche eine maximale Höhe (H) besitzen, die kleiner ist als eine Breite (B1 ... B5) der mehrblättrigen Druckprodukte (3).

18. Einführvorrichtung (5) nach einem der Ansprüche 13 bis 17, **dadurch gekennzeichnet, dass** mehrere Einführvorrichtungen (5) in Förderrichtung seriell hintereinander angeordnet sind.

## Claims

1. Method for inserting at least one insert (25) in multi-sheet printed products (3) consisting of printed sheets (27) and/or individual sheets (6), each having a back (4), that are transported by means of carriers (15) pushing in a conveying direction (F) with backs (4) aligned parallel to the conveying direction (F) in a conveying device (2) aligned according to two reference edges (7, 8) and with backs (4) facing down, **characterised in that**
- in a format preparing step at least two printed sheets (27) and/or individual sheets (6) are each produced with a format in which at least one of the printed sheets (27) or at least one of the individual sheets (6) has a format that is different from the other printed sheets (27) and/or individual sheets (6) and
- the printed sheets (27) and/or individual sheets (6) are put together to form multi-sheet printed products (3) in which at least one separation point (T₁ ... T₈) is formed through arranging at least two printed sheets (27) or individual sheets (6) of different formats or a printed sheet (27) and individual sheets (6) of different formats directly adjacent to each other, in which the at least one printed sheet (27) and/or at least one individual sheet (6) projects from the multi-sheet printed product (3),
- in a first step multi-sheet printed products (3) having at least one predetermined separation point (T1 ... T8) between two adjacent printed sheets (27) and/or individual sheets (6) are supplied, in which at least one printed sheet (27) and/or at least one individual sheet (6) projects from the multi-sheet printed product (3),
- in a second step the multi-sheet printed products (3) are opened at the at least one separation point (T₁ ... T₈), in which the printed products (3) that contain the at least one printed sheet (27) and/or the at least one individual sheet (6) with a back length (R₁ ... R₅) that is different from the other printed sheets (27) and/or individual sheets (6) are opened on a front edge (33) by means of opener elements (20) inserted sideways in the separation point (T₁ ... T₄), in which the opener elements (20) are driven at a first speed and the carriers (15) at a second speed, in which both speeds are at least approximately the same in the conveying direction (F),
- in a third step the at least one separation point (T₁ ... T₈) is extended in the multi-sheet printed products (3) and
- in a fourth step at least one insert (25) is inserted in the extended separation point (T₁ ... T₈).

2. Method according to claim 1, **characterised in that** in terms of time and/or space the format preparing step is carried out separately or directly before supplying the multi-sheet printed products (3).

3. Method according to claim 1 or 2, **characterised in that** the at least one printed sheet (27) and/or the at least one individual sheet (6) is produced in the format preparing step with a back length (R₁... R₅) and/or a width (B₁ ... B₅) that is different from the other printed sheets (27) and/or individual sheets (6).

4. Method according to one of claims 1 to 3, **characterised in that** the opener elements (20) are inserted in the separation point (T₁ ... T₄) of the multi-sheet printed products (3) at an acute angle α to a perpendicular (S) to the conveying direction (F).

5. Method according to one of claims 1 to 4, **characterised in that** the movement of the opener elements (20) takes place in the conveying direction (F) of an operating cam (24).

6. Method according to one of claims 1 to 5, **characterised in that** the speeds of the carriers (15) and the opener elements (20) are changed cyclically and synchronously.

7. Method according to one of claims 1 to 6, **characterised in that** opener elements (20) are arranged on both sides in the conveying direction (F) and the multi-sheet printed products (3) are opened on both sides by the opener elements (20).

8. Method according to one of claims1 to 7, **characterised in that** the separation point (T₁ ... T₈) is extended with a separation blade (29) and the at least one insert (25) is inserted in the multi-sheet printed products (3) through a feed opening (31) of the separation blade (29).

9. Method according to one of claims 1 to 8, **characterised in that** the supply of inserts (25) in the multi-sheet printed product (3) takes place at a speed component (Z_{F}) of a supply speed (Z), which corresponds at least approximately to the conveying speed of the multi-sheet printed products (3) in the conveying direction (F).

10. Method according to one of claims 1 to 9, **characterised in that** several separation points (T₁ ... T₈) are formed in a multi-sheet printed product (3), in which the multi-sheet printed product (3) is opened at these separation points (T₁ ... T₈) and at least one each of the inserts (25) is inserted.

11. Method according to one of claims 1 to 10, **characterised in that** the inserts (25) are inserted in the opened multi-sheet printed product (3) at an angle of between 0 degrees and 180 degrees, preferably more or less perpendicular to a plane running through the back (4).

12. Method according to one of claims 1 to 11, **characterised in that** the multi-sheet printed products (3) are pressed together sideways in the area of their back (4) during their transport.

13. Insertion device (5) for inserting at least one insert (25) in multi-sheet printed products (3) consisting of printed sheets (27) and/or individual sheets (6), having a back aligned parallel to a conveying direction (F) of the insertion device (5), with
- a conveying device (2) for conveying the multi-sheet products (3),
- an opener device (18, 18') for opening the multi-sheet printed products (3) at at least one predetermined separation point (T₁ ... T₈), in which at least one printed product (27) and/or at least one individual sheet (6) projects from the multi-sheet printed product (3) and
- a feed device (26) for inserting an insert (25) in the separation point (T₁ ... T₈),
in which the opener device (18, 18') has at least one opener element (20, 30) that may be inserted in the separation point (T₁ ... T₈), **characterised in that** the at least one opener element (20) has at least one guide element (21) that is connected to a circulating means of pulling (19), in which a slide (22) is arranged crosswise to the conveying direction (F) of the printed products (3) in the guide element (21) so that it may be moved.

14. Insertion device (5) according to claim 13, **characterised in that** this has a format preparing area (58) with at least one stacking device (55) for forming the separation point (T₁ ... T₈) in the multi-sheet printed products (3).

15. Insertion device (5) according to claim 14, **characterised in that** this has a control device (61) for controlling a printing machine (50) and/or a cutting device (53, 54) and the stacking device (55).

16. Insertion device (5) according to one of claims 13 to 15, **characterised in that** the feed device (26) has a separation blade (29).

17. Insertion device (5) according to one of claims 13 to 16, **characterised in that** it has a conveying channel (1) with channel walls (13, 14) that have a maximum height (H), which is smaller than a width (B1 ... B5) of the multi-sheet printed products (3).

18. Insertion device (5) according to one of claims 13 to 17, **characterised in that** several insertion devices (5) are arranged in series one behind the other in the conveying direction.

## Revendications

1. Procédé conçu pour introduire au moins un supplément (25) dans des produits d'impression (3) à plusieurs feuillets, qui sont composés de feuillets imprimés (27) et/ou de feuilles individuelles (6), sont respectivement munis d'un dos (4), sont alignés dans un dispositif de convoyage (2) suivant deux arêtes de référence (7, 8), par des dos (4) orientés parallèlement à une direction de convoyage (F), et sont transportés par coulissement dans ladite direction de convoyage (F) au moyen d'organes d'entraînement (15), avec des dos (4) dirigés vers le bas, **caractérisé par le fait**
- **qu'**au moins deux feuillets imprimés (27) et/ou feuilles individuelles (6), d'un format considéré, sont produit(e)s au cours d'une étape de préparation de formats, sachant qu'au moins l'un desdits feuillets imprimés (27) ou au moins l'une desdites feuilles individuelles (6) présente un format différant de ceux des autres feuillets imprimés (27) et/ou feuilles individuelles (6),
- **que** lesdit(e)s feuillets imprimés (27) et/ou feuilles individuelles (6) sont regroupé(e)s en des produits d'impression (3) à plusieurs feuillets, sachant qu'une disposition d'au moins deux feuillets imprimés (27) ou feuilles individuelles (6) de formats différents ou feuillets imprimés (27) et feuilles individuelles (6) de formats différents, au voisinage direct les un(e)s des autres, donne naissance à au moins une zone de séparation (T₁...T₈) dans laquelle au moins un feuillet imprimé (27) et/ou au moins une feuille individuelle (6) dépasse(nt) au-delà du produit d'impression (3) à plusieurs feuillets,
- **que**, lors d'une première étape, il s'opère une délivrance de produits d'impression (3) à plusieurs feuillets qui présentent, entre deux feuillets imprimés (27) et/ou feuilles individuelles (6) voisin(e)s, au moins une zone prédéterminée de séparation (T₁...T₈) dans laquelle au moins un feuillet imprimé (27) et/ou au moins une feuille individuelle (6) dépasse(nt) au-delà du produit d'impression (3) à plusieurs feuillets,
- **que**, lors d'une deuxième étape, lesdits produits d'impression (3) à plusieurs feuillets sont ouverts dans ladite zone de séparation (T₁...T₈) à présence minimale, sachant que les produits d'impression (3) renfermant le feuillet imprimé (27) à présence minimale et/ou la feuille individuelle (6) à présence minimale muni(s) d'une longueur de dos (R₁...R₅) différant de celle des autres feuillets imprimés (27) et/ou feuilles individuelles (6), sont ouverts sur une arête antérieure (33), au moyen d'éléments d'ouverture (20) engagés latéralement dans la zone de séparation (T₁...T₄), lesdits éléments d'ouverture (20) et les organes d'entraînement (15) étant respectivement entraînés à une première vitesse, et à une seconde vitesse, et les deux vitesses étant au moins approximativement identiques dans ladite direction de convoyage (F),
- **que**, lors d'une troisième étape, ladite zone de séparation (T₁...T₈), à présence minimale, est élargie dans lesdits produits d'impression (3) à plusieurs feuillets, et
- **que**, lors d'une quatrième étape, au moins un supplément (25) est introduit dans ladite zone de séparation (T₁...T₈) élargie.

2. Procédé selon la revendication 1, **caractérisé par le fait que** l'étape de préparation de formats s'opère avec séparation dans l'espace et/ou dans le temps, voire immédiatement avant la délivrance des produits d'impression (3) à plusieurs feuillets.

3. Procédé selon la revendication 1 ou 2, **caractérisé par le fait que** le feuillet imprimé (27) à présence minimale et/ou la feuille individuelle (6) à présence minimale est (sont) produit(e)(s), au cours de l'étape de préparation de formats, avec une longueur de dos (R₁...R₅) et/ou avec une largeur (B₁...B₅) différant de celle(s) des autres feuillets imprimés (27) et/ou feuilles individuelles (6).

4. Procédé selon l'une des revendications 1 à 3, **caractérisé par le fait que** les éléments d'ouverture (20) sont engagés, dans la zone de séparation (T₁... T₄) des produits d'impression (3) à plusieurs feuillets, suivant un angle aigu α par rapport à une perpendiculaire (S) à la direction de convoyage (F).

5. Procédé selon l'une des revendications 1 à 4, **caractérisé par le fait que** le déroulement des mouvements des éléments d'ouverture (20) décrit une courbe de commande (24) dans la direction de convoyage (F).

6. Procédé selon l'une des revendications 1 à 5, **caractérisé par le fait que** les vitesses des organes d'entraînement (15) et des éléments d'ouverture (20) sont modifiées cycliquement et de manière synchrone.

7. Procédé selon l'une des revendications 1 à 6, **caractérisé par le fait que** des éléments d'ouverture (20) sont implantés de part et d'autre dans la direction de convoyage (F), et les produits d'impression (3) à plusieurs feuillets sont ouverts des deux côtés par lesdits éléments d'ouverture (20).

8. Procédé selon l'une des revendications 1 à 7, **caractérisé par le fait que** la zone de séparation (T₁...T₈) est élargie au moyen d'une lame séparatrice (29) et le supplément (25), à présence minimale, est introduit dans les produits d'impression (3) à plusieurs feuillets en traversant un orifice de délivrance (31) de ladite lame séparatrice (29).

9. Procédé selon l'une des revendications 1 à 8, **caractérisé par le fait que** la délivrance de suppléments (25), dans le produit d'impression (3) à plusieurs feuillets, s'opère avec une composante (Z_{F}) d'une vitesse de délivrance (Z) qui correspond, au moins approximativement, à une vitesse de convoyage des produits d'impression (3) à plusieurs feuillets dans la direction de convoyage (F).

10. Procédé selon l'une des revendications 1 à 9, **caractérisé par le fait que** plusieurs zones de séparation (T₁...T₈) sont ménagées dans un produit d'impression (3) à plusieurs feuillets, ledit produit d'impression (3) à plusieurs feuillets étant ouvert dans ces zones de séparation (T₁...T₈), puis au moins l'un respectif des suppléments (25) étant introduit.

11. Procédé selon l'une des revendications 1 à 10, **caractérisé par le fait que** les suppléments (25) sont introduits, dans le produit d'impression (3) à plusieurs feuillets à l'état ouvert, suivant un angle compris entre 0 degré et 180 degrés, de préférence à peu près perpendiculairement à un plan passant par le dos (4).

12. Procédé selon l'une des revendications 1 à 11, **caractérisé par le fait que** les produits d'impression (3) à plusieurs feuillets sont comprimés latéralement, au cours de leur transport, dans la région de leur dos (4).

13. Dispositif d'insertion (5) dévolu à l'introduction d'au moins un supplément (25) dans des produits d'impression (3) à plusieurs feuillets, qui sont composés de feuillets imprimés (27) et/ou de feuilles individuelles (6) et sont munis d'un dos (4) orienté parallèlement à une direction de convoyage (F) dudit dispositif d'insertion (5), comprenant
- un dispositif de convoyage (2), conçu pour convoyer les produits d'impression (3) à plusieurs feuillets,
- un dispositif d'ouverture (18, 18'), conçu pour ouvrir lesdits produits d'impression (3) à plusieurs feuillets dans au moins une zone prédéterminée de séparation (T₁...T₈) dans laquelle au moins un feuillet imprimé (27) et/ou au moins une feuille individuelle (6) dépasse(nt) au-delà du produit d'impression (3) à plusieurs feuillets, et
- un dispositif d'amenée (26), conçu pour introduire un supplément (25) dans la zone de séparation (T₁...T₈),
ledit dispositif d'ouverture (18, 18') étant doté d'au moins un élément d'ouverture (20, 30) pouvant être engagé dans ladite zone de séparation (T₁...T₈), **caractérisé par le fait que** l'élément d'ouverture (20), à présence minimale, comporte au moins un élément de guidage (21) relié à un moyen de traction (19) effectuant une révolution, un coulisseau (22) étant intégré dans ledit élément de guidage (21), avec faculté de coulissement transversalement par rapport à la direction (F) du convoyage des produits d'impression (3).

14. Dispositif d'insertion (5) selon la revendication 13, **caractérisé par le fait que** ce dernier comporte une région (58) de préparation de formats, munie d'au moins un dispositif d'empilement (55) conçu pour former la zone de séparation (T₁...T₈) dans les produits d'impression (3) à plusieurs feuillets.

15. Dispositif d'insertion (5) selon la revendication 14, **caractérisé par le fait qu'**il est équipé d'un dispositif de commande (61) affecté à l'activation d'une machine d'impression (50), et/ou d'un dispositif de sectionnement (53, 54) et du dispositif d'empilement (55).

16. Dispositif d'insertion (5) selon l'une des revendications 13 à 15, **caractérisé par le fait que** le dispositif d'amenée (26) est équipé d'une lame séparatrice (29).

17. Dispositif d'insertion (5) selon l'une des revendications 13 à 16, **caractérisé par le fait qu'**il comporte un canal de convoyage (1) doté de parois (13, 14) présentant une hauteur maximale (H) moindre qu'une largeur (B₁...B₅) des produits d'impression (3) à plusieurs feuillets.

18. Dispositif d'insertion (5) selon l'une des revendications 13 à 17, **caractérisé par le fait que** plusieurs dispositifs d'insertion (5) sont agencés en succession sérielle dans la direction de convoyage.
